# FASCICULE DE BREVET EUROPEEN

(11) **EP 1 875 480 B1**
(45) Date de publication et mention de la délivrance du brevet: **08.07.2009**
(21) Numéro de dépôt: 06743652.7
(22) Date de dépôt: 06.04.2006
(51) Int. Cl.: H01F 7/16

(54) **ACTIONNEUR ELECTROMAGNETIQUE POLARISE BISTABLE A ACTIONNEMENT RAPIDE**
BISTABILER UND POLARISIERTER ELEKTROMAGNETISCHER AKTUATOR ZUR SCHNELLEN BETÄTIGUNG
QUICK-ACTION BISTABLE POLARIZED ELECTROMAGNETIC ACTUATOR

(30) Priorité: 06.04.2005 FR 0503436
(43) Date de publication de la demande: 09.01.2008
(73) Titulaire: Moving Magnet Technologies M.M.T., 25000 Besançon (FR)
(72) Inventeur: ANDRIEUX, Gaël, 260 SONCEBOZ (CH); BIWERSI, Stéphane, F-25000 Besançon (FR)
(74) Mandataire: Novagraaf IP
(86) Numéro de dépôt international: PCT/FR2006/000768
(87) Numéro de publication internationale: WO 2006/106240

(56) Documents cités:
- EP-A- 1 010 866
- FR-A- 2 791 487
- US-A- 4 533 890
- US-A- 4 855 700

## Description

La présente invention concerne le domaine des actionneurs électromagnétiques polarisés, plus particulièrement destinés à des applications nécessitant de brefs temps de déplacements sur une course significative, et, par exemple, à l'actionnement électrique des soupapes d'un moteur à combustion interne.

On connaît dans l'état de l'art des solutions d'actionneurs de soupape non polarisés destinés à l'actionnement, telles que décrites par exemple dans le brevet US06078235. Un actionneur selon cet exemple comporte deux électroaimants fixes disposés de part et d'autre d'une armature ferromagnétique mobile capable de venir au contact de l'un ou l'autre des électroaimants selon l'alimentation de deux bobines montées chacune sur un des stators des électroaimants. Des ressorts de rappel sont également distribués de part et d'autre du système électromagnétique garantissant une position d'équilibre sans courant au milieu de la course totale de l'armature mobile. Cependant, ces solutions présentent plusieurs défauts. Par exemple, elles nécessitent un courant de maintien lorsque l'actionneur est en position extrême (par exemple cas d'une soupape fermée). De plus, elles nécessitent une phase d'initialisation lors de la mise en route du système, destinée à faire passer la masse mobile d'une position médiane à la position haute et offrent des possibilités de contrôlabilité limitées.

On connaît par ailleurs dans l'état de la technique des actionneurs électriques de soupapes polarisés permettant de pallier ces défauts, et d'apporter des avantages spécifiques aux actionneurs bistables polarisés : maintien en position de fin de course sans consommation de courant, meilleure contrôlabilité du système...

De tels actionneurs sont par exemple divulgués dans le brevet européen EP 1 010 866. Un actionneur selon cet exemple comporte deux électroaimants fixes, dont au moins un est polarisé par une paire d'aimants judicieusement placés, disposés de part et d'autre d'un organe ferromagnétique mobile pouvant venir au contact du premier électroaimant ou du second selon les séquences de pilotages choisies. Ainsi défini, le présent exemple permet de moduler électriquement les efforts d'attraction sans courant générés par les aimants au travers des électroaimants sur l'organe mobile mais aussi de diminuer la consommation électrique par des positions stables sans courant. Cependant, dans cette configuration chacun des aimants n'interagit qu'avec un électroaimant, ce qui induit une utilisation non optimale du flux magnétique généré par les aimants. Il en est de même pour les bobines qui n'offrent pas une utilisation coopérative optimale avec les deux électroaimants polarisés.

L'objet de la présente invention est d'optimiser le rendement des aimants implantés dans la structure électromagnétique polarisée et de proposer un mode de pilotage optimisé et simplifié.

Un autre actionneur est décrit dans US 4 855 700.

À cet effet, l'actionneur selon l'invention présente une unique partie statorique fixe judicieusement polarisée par au moins un aimant permanent et associée à au moins une bobine, et une partie ferromagnétique mobile composée de deux armatures ferromagnétiques solidaires d'un même élément mobile et disposées de part et d'autre du stator.

Défini de cette façon, l'actionneur électromagnétique comporte une première position stable sans courant lorsque l'armature dite « supérieure » de la partie mobile est au contact de la partie haute du stator définissant ainsi un premier circuit magnétique remarquable associé à un premier chemin de flux préférentiel. De la même façon, l'actionneur électromagnétique comporte une seconde position stable sans courant lorsque l'armature dite « inférieure » de la partie mobile est au contact de la partie basse du stator définissant ainsi un deuxième circuit magnétique remarquable associé à un second chemin de flux préférentiel.

Quand la partie mobile est en position médiane au regard de la partie statorique, le flux magnétique sans courant se divise de manière égale entre les deux circuits magnétiques remarquables. La masse mobile est donc dans une position d'équilibre instable.

L'aimant coopère totalement (aux fuites près) avec la partie mobile en fin de course. Le même aimant coopère alternativement avec l'une ou l'autre des parties ferromagnétiques en bout de course. L'aimant coopère « totalement » avec la partie mobile en fin de course, puis ensuite « totalement » avec l'autre partie mobile.

Par ailleurs, ce type de structure présente la particularité de produire une très grande force sans courant dans chacune des positions stables sans courant en bout de course.

De plus, ce type d'actionneur présente la particularité d'avoir une force relativement faible sur une grande partie de sa course, comme le montrent les figures 1 & 2. Ainsi, la force contre-électromotrice exercée sur la partie mobile en mouvement est fortement réduite sur la majeure partie de la course.

Avantageusement, la partie fixe est formée par un noyau ferromagnétique entouré par un aimant mince aimanté transversalement, ledit noyau étant en outre entouré par au moins une bobine électrique coaxiale avec l'aimant permanent, ladite partie fixe comportant en outre une culasse extérieure entourant ledit aimant permanent et ladite bobine fixe pour former des cornes polaires aptes à coopérer magnétiquement avec l'une ou l'autre des armatures ferromagnétiques de la partie mobile.

Selon un aspect de l'invention, l'ensemble statorique présente une section rectangulaire.

Selon un autre aspect de l'invention, l'ensemble statorique présente une section circulaire.

Avantageusement, l'ensemble mobile est constitué par un axe traversant l'ensemble statorique et supportant au moins une armature ferromagnétique présentant une section correspondant à la section de la culasse de la partie statorique.

Dans une configuration, l'actionneur électromagnétique présente deux jeux de bobines d'excitation connectés indépendamment.

Dans une configuration préférée, quoique non exclusive, chacun des circuits magnétiques remarquables est associé à une bobine d'excitation qui est judicieusement connectée (en série ou en parallèle) avec son pendant voisin, définissant ainsi une phase électrique unique. Dans cette configuration particulière, l'agencement des bobines dans la phase électrique est réalisé de façon telle que le flux magnétique généré par la première bobine vienne se retrancher au flux sans courant du premier circuit magnétique remarquable alors que le flux magnétique généré par la seconde bobine vient s'additionner au flux sans courant du second circuit magnétique remarquable. Selon le mode d'alimentation ainsi défini, l'actionneur peut être piloté à l'aide d'un unique courant bipolaire.

Ainsi, l'actionneur selon cette variante préférentielle est monophasé et parcouru par un courant bipolaire. Cela permet en outre de réduire le nombre de transistors de puissance et le coût de l'électronique (au plus 4 transistors).

Selon un mode de pilotage préféré, le courant alimentant la phase électrique de l'actionneur peut être modulé, et ce sans nécessairement avoir à changer sa polarité, afin de ralentir ou accélérer l'organe mobile durant son parcours d'un bout de course à l'autre. On bénéficie d'une meilleure pilotabilité de l'actionneur tout en conservant une bonne dynamique du courant. Ce mode de pilotage permet de mettre en place une stratégie de « soft landing » et donc de diminuer de façon drastique le bruit occasionner par l'atterrissage de la partie mobile sur la partie statorique.

Ce type d'actionneur présente également la particularité de regrouper en son centre la partie statorique, à savoir une partie ferromagnétique comportant un ou plusieurs aimants permanents mais aussi une ou plusieurs bobines. Cette spécificité permet de concentrer les flux magnétiques d'excitation dans une zone localisée et maîtrisée. C'est une particularité qui peut être mise à profit lors de l'intégration dans l'un au moins des circuits magnétiques remarquables d'un éventuel capteur de position, par exemple à effet Hall ou de type inductif.

Selon une variante préférée, l'actionneur comporte un système de rappel élastique exerçant une force sur chacune des extrémités de l'organe mobile destiné à maintenir ce dernier proche de son milieu de course et conférant à l'actionneur ainsi désigné la qualité de système masse-ressort. L'actionneur sus-défini, aux éléments élastiques judicieusement dimensionnés, possède deux positions d'équilibre utiles stables sans courant et une dynamique de déplacement accrue.

Selon un mode de réalisation particulier, l'actionneur comporte deux ressorts de compression exerçant chacun une force équilibrée sur chacune des deux armatures mobiles. De cette façon, les armatures mobiles peuvent être avantageusement mises à contribution non pas en tant que seul organe magnétique mais aussi en tant que butée d'arrêt mécanique pour les ressorts.

Selon un mode de réalisation particulier, les ressorts sont placés d'un même côté de l'organe mobile et séparés chacun par une pièce tierce liée à l'organe mobile.

Le système de rappel élastique ici décrit confère par nature à l'ensemble mobile une vitesse maximale au milieu de la course, élevée sur la majeure partie de la course et quasiment nulle au voisinage des extrémités de la course, il faut donc noter qu'il est tout à fait adapté au principe de l'actionneur ici décrit. En effet, la force contre électro-motrice étant par nature proportionnelle à la vitesse de la partie mobile et de nature à la ralentir, celle-ci étant réduite sur une majeure partie de la course voire quasi-nulle dès que la course devient relativement conséquente, elle permet alors de réduire au maximum les pertes de nature à pénaliser la dynamique du système.

Selon un mode de réalisation particulier, la structure présente une invariance géométrique extrusive et permet ainsi de réaliser avantageusement le circuit magnétique de l'actionneur dans un matériau magnétique doux feuilleté.

Selon une première variante, la structure pourra être polarisée par deux aimants plats placés symétriquement par rapport à l'axe principal de l'actionneur. Selon une seconde variante, l'actionneur pourra être défini axisymétriquement à l'aide d'un unique aimant bague aimanté sensiblement radialement.

L'actionneur électromagnétique comporte un aimant bague d'axe de révolution colinéaire à l'axe principal de l'actionneur et aimanté sensiblement radialement.

Ainsi implantés, et lorsque la partie mobile est ôtée, les aimants distribuent un champ magnétique dans le stator qui reboucle ensuite dans l'air avoisinant les pôles statoriques. Les flux magnétiques générés par les aimants décrivent un circuit magnétique pouvant être avantageusement mis à profit lors d'une phase d'aimantation. De ce fait, celle-ci pourra se faire avantageusement lorsque les aimants sont déjà intégrés dans la structure magnétique. De cette manière, on réalise un gain de temps certain sur la phase d'aimantation puisqu'un unique stator polarisé est requis mais on réalise également un gain de temps sur les phases d'assemblages qui par conséquent sont simplifiées par la manipulation d'aimants non aimantés.

Ce type d'actionneur a une course utile sensiblement égale à la somme de l'entrefer séparant l'armature dite « inférieure » de la partie basse de l'ensemble statorique et de l'entrefer séparant l'armature dite « supérieure » de la partie haute de l'ensemble statorique. Selon les contraintes de fabrication et d'assemblage, les contraintes de dimensionnement et les contraintes d'intégration dans un système complet, les butées mécaniques définissant les bouts de courses devront être adaptées.

Ainsi selon une première variante particulière, les butées mécaniques de début et fin de course seront réalisées par le contact direct des armatures ferromagnétiques sur la partie statorique ferromagnétique.

Salon une seconde variante particulière, les butées mécaniques seront réalisées par l'ajout d'une tierce partie amagnétique située entre les armatures ferromagnétiques et la partie statorique ferromagnétiques. De cette façon, l'entrefer de collage peut être ajusté afin de régler l'effort de maintien des positions stables sans courant. Suivant des techniques bien connues, on pourra réaliser par exemple ces tierces parties par l'ajout mécanique d'une pièce ou par un dépôt de matière.

Les parties statorique et/ou mobile présentent une partie amagnétique garantissant un entrefer résiduel dans les extrémités de course.

Selon une troisième variante particulière, les butées mécaniques pourront faire l'objet d'un déport de situation et ne plus être réalisées directement entre les armatures et l'ensemble statorique. Ainsi les butées mécaniques sont réalisées entre un ou plusieurs organes liés à la partie mobile et un ou plusieurs organes liés à la partie statorique. Outre le fait de déporter les butées de début et fin de course, cet artifice permet également un réglage de la course utile et de la force de maintien sans courant aux positions stables aux extrémités de course.

Dans les positions d'extrémités de course, il subsiste un entrefer résiduel entre l'armature et la partie statorique, le contact se faisant entre un élément de la partie mobile et un élément du bâti dont est solidaire la partie statorique.

Selon une variante particulière, la partie mobile est articulée autour d'un axe de rotation sensiblement situé au centre du plan médian de la structure. De cette façon, les deux armatures sont solidaires d'un axe rotatif et viennent au contact de la partie statorique par un biseautage des pôles magnétiques de la partie statorique (Figure 11) ou rotorique. L'angle des biseaux permet de dimensionner la course angulaire de l'actionneur selon les besoins du concepteur. Outre cet aménagement, la structure magnétique demeure sensiblement la même que pour une actuation linéaire. De la même manière que pour les variantes linéaires, la présente variante peut également être associée à un système de rappel élastique, utilisant par exemple, et de manière non exclusive, des ressorts de compression ou des ressorts spiraux.

Selon un aspect de l'invention, l'actionneur électromagnétique comporte au moins un capteur de position intégré dans la structure statorique.

Selon un autre aspect de la présente invention, l'actionneur électromagnétique comporte au moins un capteur de position intégré dans la structure mobile.

Selon un autre aspect de la présente invention, les informations de courant et/ou de position permettent un pilotage optimisé, et notamment une minimisation de la vitesse d'impact en bout de course.

L'invention sera mieux comprise à la lecture de la description qui suit, faisant référence aux dessins annexés où :
- la figure 1 représente l'allure de la variation de la constante de force d'un actionneur selon l'invention en fonction de la position de la partie mobile,
- la figure 2 représente l'allure de la variation des profils de forces sans courant, du système élastique de rappel et du couplage de ces deux forces suscitées en fonction de la position de l'organe mobile,
- la figure 3 représente une vue en coupe d'un actionneur selon l'invention,
- la figure 4 représente une vue en coupe d'une variante d'un actionneur selon l'invention,
- la figure 5 représente une vue en coupe d'un actionneur selon une variante particulière de l'invention,
- la figure 6 représente une vue en coupe d'un actionneur selon une variante particulière de l'invention,
- la figure 7 représente une vue en coupe d'une variante d'un actionneur selon l'invention dans lequel est implémentée une solution de capteur inductif sous la forme de bobines ajoutées (15,16) détectant les variations de flux magnétiques circulant dans les circuits magnétiques remarquables. Ce faisant il est aisé d'en déduire la position de l'organe mobile,
- la figure 8 représente une vue en coupe d'une variante d'un actionneur selon l'invention, défini en ce qu'il a une unique bobine et un unique aimant,
- la figure 9 représente une vue en coupe de l'actionneur où la partie mobile est en position haute,
- la figure 10 représente une vue en coupe de l'actionneur où la partie mobile est en position basse,
- la figure 11 représente une vue en coupe d'une variante rotative d'un actionneur selon l'invention,
- la figure 12 représente la distribution des lignes de flux magnétiques au travers de la structure lorsque l'organe mobile est en position basse. On considère cette position comme singulière,
- la figure 13 représente la distribution des lignes de flux magnétiques au travers de la structure lorsque l'organe mobile est en position haute. On considère cette position comme singulière,
- la figure 14 représente la distribution du champ magnétique lorsque la partie mobile est centrée sur sa course.

L'actionneur présenté à titre d'exemple non limitatif en figure 3 comporte une partie statorique constitué de pièces en matériau ferromagnétique doux (1,3). La pièce (1) forme un noyau. La pièce (3) forme une culasse. Cet ensemble défini un circuit magnétique statorique polarisé par deux aimants plats (3a,3b) introduits dans la partie centrale de la structure. Ces derniers sont aimantés de façon sensiblement symétrique par rapport au plan perpendiculaire au plan de coupe de la figure 3 et passant par l'axe principal de l'actionneur. La culasse (3) se prolonge de part et d'autre du noyau (1).

Les pièces constituant la partie statorique peuvent être, à titre d'exemple, réalisées en acier magnétique doux feuilleté du type fer silicium ou en acier magnétique doux fritté du type fer phosphore afin de limiter les pertes par courants de Foucault.

Une partie ferromagnétique mobile est constituée de 2 armatures (2a, 2b) distribuées de part et d'autre de la partie statorique, et solidaires d'un axe (11) amagnétique, en inox amagnétique par exemple. La figure 14 donne une représentation de l'actionneur en milieu de course. Dans cette position, la distribution des lignes de champ sans courant au travers de la structure ferromagnétique est symétrique par rapport au plan perpendiculaire au plan de coupe et parallèle à l'axe. Cette position d'équilibre magnétique instable est confortée par l'adjonction de deux ressorts (7a, 7b) qui sont placés et précontraints de façon à ce que la position de milieu de course soit mécaniquement stable sans courant. Cela est rendu possible par la présence d'une partie fixe (9a, 9b) qui est la représentation symbolique d'un bâti amagnétique dans lequel viendrait s'installer la présente invention. Dans le cas où l'application visée est un actuateur de soupape électrifié pour moteur à combustion interne, le bâti pourrait être par exemple le carter du moteur et l'axe (11) serait solidaire de la soupape à mouvoir.

La partie mobile en mouvement est solidaire de l'axe (11) et est guidée linéairement par des artifices de guidages que l'exemple désigne (10) comme étant des coussinets ajustés.

Les figures 9 et 10 représentent les deux positions de bouts de course de l'actionneur. En particulier la figure 10 donne à voir la position extrémale basse de la partie mobile et dans ce cas l'armature haute (2a) est au contact, ou non loin du contact, de la partie statorique. Cette position stable est maintenue grâce à la force sans courant très élevée dans cette position de contact ou quasi-contact. La figure 8 est alors le pendant de la figure 9 mais cette fois pour un axe en position haute et une armature basse (2b) au contact de la partie statorique.

Lorsque la partie mobile est en position basse comme le montre la figure 10, le flux magnétique sans courant prend un chemin préférentiel comme le montre la figure 12. Il s'agit d'un premier circuit magnétique remarquable. De la même façon, lorsque la partie mobile est en position haute comme le montre la figure 9, le flux magnétique sans courant préférera emprunter un second circuit magnétique préférentiel comme le montre la figure 13. Ces deux circuits définissent les deux positions stables sans courant en bouts de course. Lorsque la partie mobile se situe entre les deux extrémités de la course, la distribution du champ magnétique sans courant est globalement au prorata de l'avancement de la partie mobile au regard de la pleine course. Ainsi et comme le montre la figure 14, le milieu de course se traduit par une distribution symétrique des flux sans courant entre les deux armatures (2a,2b) de l'organe mobile et conséquemment d'une force sans courant nulle en cette position.

Deux bobines (5a, 5b) sont placées dans deux logements prévus à cet effet. Une première bobine (5a) est enroulée sur une partie polaire (13) du stator de façon à ce que l'axe de bobinage soit colinéaire à celui du mouvement. De même une seconde bobine (5b) est installée sur une seconde partie polaire statorique (14). Les deux bobines sont préférentiellement connectées entre elles (en série ou en parallèle) pour former une phase unique, et ce de façon à ce que lorsqu'un courant circule dans un sens arbitrairement positif dans la phase, le flux magnétique généré par le courant électrique vienne s'ajouter au flux sans courant généré par les aimants dans la partie polaire 13 et se retrancher au flux sans courant généré par les aimants dans la partie polaire 14. De manière analogue, un courant arbitrairement négatif dans la phase fera s'ajouter les flux avec courant et sans courant dans la partie polaire 14 mais se retrancher dans la partie polaire 13. Ainsi lorsque la partie mobile est en fin de course dans la position basse illustrée par la figure 10, un courant négatif génère un flux magnétique qui vient se soustraire au flux sans courant. De cette façon, la force de maintien sans courant est amputée d'une quantité directement liée à l'intensité du courant circulant dans la phase électrique. Ce faisant, il correspondra une valeur de courant électrique permettant à la force de rappel générée par le système ressort de prendre le pas sur la force de maintien sans courant. L'organe mobile va donc quitter cette position d'équilibre stable (13) sans courant pour prendre rapidement de la vitesse et se diriger vers l'autre extrémité de la course (14) et sa seconde position d'équilibre stable. Lorsque l'organe mobile aura franchi le milieu de course, (lieu où son énergie cinétique est maximale), le courant circulant dans la phase devient alors moteur puisque ce dernier génère un flux magnétique venant s'additionner au flux sans courant sur l'appendice polaire 14. La vitesse globale de l'organe mobile est alors liée à la raideur des ressorts, mais aussi au courant parcourant la phase électrique. Ainsi, on est capable d'avoir une modulation de la vitesse d'impact de la partie mobile sur la partie statorique (ou les butées mécaniques de bouts de course) en ajustant au mieux le courant dans la phase électrique. Dès que l'organe mobile a terminé sa course et est rentré au contact de la partie statorique, le courant peut s'annuler sans que la partie mobile quitte sa seconde position d'équilibre stable sans courant (14). En changeant la polarité du courant, on effectue la course dans l'autre sens.

L'utilisation d'un ou plusieurs capteurs de position, intégrés à la structure (tel que par exemple décrit à la figure 7), ou ajoutés à la structure, permet d'optimiser le pilotage de l'actionneur, et notamment la gestion de la vitesse d'impact de la partie mobile sur la partie statorique, de par un fonctionnement asservi en boucle fermée.

En fonction de l'application visée, dans une position stable donnée, on peut envisager d'alimenter la phase électrique de façon telle que la force avec courant vienne s'ajouter à la force sans courant. Ainsi on crée avec peu de courant une force de maintien supérieure à la force de maintien sans courant. Ce procédé peut être poussé jusqu'à la limite d'échauffement du système afin d'obtenir une force de collage maximale. De cette manière, on est capable de supporter des charges beaucoup plus élevées dans les positions stables d'extrémités de course.

L'invention est décrite dans ce qui précède à titre d'exemples non limitatifs. Il est bien entendu que l'Homme de Métier sera à même de réaliser diverses variantes sans pour autant sortir du cadre de la présente invention.

## Revendications

1. Actionneur électromagnétique constitué d'un ensemble mobile, d'un ensemble statorique ferromagnétique fixe (1,3) comportant au moins une bobine d'excitation électrique (5a,5b) et au moins un aimant permanent (3) possédant deux positions d'équilibre stables sans courant à ses extrémités de course, **caractérisé en ce que** l'ensemble, mobile présente deux armatures ferromagnétiques distinctes (2a,2b) distribuées de part et d'autre de l'ensemble statorique et formant chacune, avec ledit ensemble statorique (1,3) au moins un circuit magnétique, et **en ce que** l'aimant permanent (3) est apte à coopérer magnétiquement avec l'une et l'autre des parties ferromagnétiques mobiles (2a,2b) en position d'équilibre stable sans courant d'extrémité de course.

2. Actionneur électromagnétique selon la revendication 1, **caractérisé en ce que** la partie fixe est formée par un noyau ferromagnétique (1) entouré par un aimant mince (3) aimanté transversalement, ledit noyau étant en outre entouré par au moins une bobine électrique (5) coaxiale avec l'aimant permanent, ladite partie fixe comportant en outre une culasse extérieure (3) entourant ledit aimant permanent et ladite bobine fixe pour former des cornes polaires aptes à coopérer magnétiquement avec l'une ou l'autre des armatures ferromagnétiques de la partie mobile.

3. Actionneur électromagnétique selon la revendication 2, **caractérisé en ce que** la partie statorique comporte deux bobines électriques (5a,5b) disposées de part et d'autre de l'aimant permanent.

4. Actionneur électromagnétique selon l'une quelconque des revendications précédentes, **caractérisé en ce que** l'ensemble statorique présente une section rectangulaire.

5. Actionneur électromagnétique selon l'une quelconque des revendications 1 à 3, **caractérisé en ce que** l'ensemble statorique présente une section circulaire.

6. Actionneur électromagnétique selon l'une quelconque des revendications précédentes, **caractérisé en ce que** l'ensemble mobile est constitué par un axe (11) traversant l'ensemble statorique et supportant au moins une armature ferromagnétique (2a,2b) présentant une section correspondant à la section de la culasse de la partie statorique.

7. Actionneur électromagnétique selon la revendication précédente,
**caractérisé en ce que** l'ensemble mobile est constitué par un axe (11) traversant l'ensemble statorique et supportant deux armatures ferromagnétiques disposées de part et d'autre de la partie statorique.

8. Actionneur électromagnétique selon l'une quelconque des revendications précédentes, **caractérisé en ce que** l'ensemble mobile se déplace linéairement.

9. Actionneur électromagnétique selon l'une quelconque des revendications précédentes, **caractérisé en ce qu'**il est monophasé.

10. Actionneur électromagnétique selon la revendication 1, **caractérisé en ce que** la partie mobile a un mouvement rotatif.

11. Actionneur électromagnétique selon la revendication 1, 2 ou 3, **caractérisé en ce qu'**il présente au moins deux bobines d'excitation (5a,5b) connectées en série.

12. Actionneur électromagnétique selon la revendication 1, 2 ou 3, **caractérisé en ce qu'**il présente au moins deux bobines d'excitation (5a,5b) connectées en parallèle.

13. Actionneur électromagnétique selon la revendication 1, **caractérisé en ce qu'**il présente deux jeux de bobines d'excitation connectés indépendamment.

14. Actionneur électromagnétique selon l'une quelconque des revendications précédentes, **caractérisé en ce que** l'ensemble mobile est associé à un système élastique (7) exerçant une force tendant à maintenir l'ensemble mobile proche de son milieu de course.

15. Actionneur électromagnétique selon l'une quelconque des revendications précédentes, **caractérisé en ce que** le système élastique est constitué de deux ressorts (7a,7b) de compression exerçant chacun une force sensiblement équivalente sur chacune des deux armatures mobiles, constituant des butées d'arrêt mécaniques pour les ressorts.

16. Actionneur électromagnétique selon l'une quelconque des revendications précédentes, **caractérisé en ce que** des ressorts (7a,7b) sont placés d'un même côté de la partie statorique et séparés par une pièce mécanique additionnelle montée sur l'axe de la partie mobile.

17. Actionneur électromagnétique selon la revendication 1, **caractérisé en ce que** la structure comporte deux aimants plats (3a,3b) disposées sensiblement symétriquement par rapport à un plan médian contenant l'axe (11) de déplacement de la partie mobile.

18. Actionneur électromagnétique selon la revendication 1, **caractérisé en ce que** la structure comporte un aimant bague d'axe de révolution colinéaire à l'axe principal de l'actionneur et aimanté sensiblement radialement.

19. Actionneur électromagnétique selon l'une quelconque des revendications précédentes, **caractérisé en ce que** la partie statorique est feuilletée.

20. Actionneur électromagnétique selon la revendication 1, **caractérisé en ce que** l'une ou l'autre des armatures (2a,2b) vient au contact direct de la partie statorique dans les positions d'extrémités de course.

21. Actionneur électromagnétique selon la revendication 1, **caractérisé en ce que** les parties statorique et/ou mobile présentent une partie amagnétique garantissant un entrefer résiduel dans les extrémités de course

22. Actionneur électromagnétique selon la revendication 1, **caractérisé en ce que** dans les positions d'extrémités de course, il subsiste un entrefer résiduel entre l'armature et la partie statorique, le contact se faisant entre un élément de la partie mobile et un élément du bâti (9a,9b) dont est solidaire la partie statorique.

23. Actionneur électromagnétique selon la revendication 1, **caractérisé en ce que** la modulation du courant dans au moins une des phases permette une minimisation de la vitesse d'impact en bout de course.

24. Actionneur électromagnétique selon la revendication 1, **caractérisé en ce qu'**il est associé à au moins un capteur détectant la position de la partie mobile.

25. Actionneur électromagnétique selon l'une quelconque des revendications précédentes, **caractérisé en ce qu'**il comporte au moins un capteur de position intégré dans la structure statorique.

26. Actionneur électromagnétique selon l'une quelconque des revendications précédentes, **caractérisé en ce qu'**il comporte au moins un capteur de position intégré dans la structure mobile.

27. Actionneur électromagnétique selon l'une quelconque des revendications précédentes, **caractérisé en ce qu'**il est associé à au moins un moyen permettant de connaître le courant dans au moins une de ses phases.

28. Actionneur électromagnétique selon l'une quelconque des revendications précédentes, **caractérisé en ce que** les informations de courant et/ou de position permettent un pilotage optimisé, et notamment une minimisation de la vitesse d'impact en bout de course.

## Claims

1. An electromagnetic actuator composed of a mobile assembly, a stationary ferromagnetic statoric assembly (1,3) including at least one electric energizing coil (5a, 5b) and at least one permanent magnet (3) having two stable equilibrium positions without current at the travel ends thereof, **characterised in that** the mobile assembly has two distinct ferromagnetic armatures (2a, 2b) distributed on either side of the statoric assembly and forming each, with said statoric assembly (1, 3), at least one magnetic circuit and **in that** the permanent magnet (3) is able to magnetically cooperate with either one of the mobile ferromagnetic parts (2a, 2b) in a stable equilibrium position without current at the travel end.

2. An electromagnetic actuator according to claim 1, **characterised in that** the stationary part is formed by a ferromagnetic core (1) enclosed in a transversally magnetized thin magnet (3), said core being further enclosed by at least one electric coil (5) coaxial with the permanent magnet, said stationary part further including an outer support assembly (3) enclosing said permanent magnet and said stationary coil to form pole tips able to magnetically cooperate with either one of the ferromagnetic armatures of the mobile part.

3. An electromagnetic actuator according to claim 2, **characterised in that** the statoric part includes two electric coils (5a, 5b) positioned on either side of the permanent magnet.

4. An electromagnetic actuator according to any one of the preceding claims, **characterised in that** the statoric assembly has a rectangular section.

5. An electromagnetic actuator according to any one of claims 1 to 3, **characterised in that** the statoric assembly has a circular section.

6. An electromagnetic actuator according to any one of the preceding claims, **characterised in that** the mobile assembly is composed of an axis (11) going through the statoric assembly and supporting at least one ferromagnetic armature (2a, 2b) having a section matching the section of the support assembly of the statoric part.

7. An electromagnetic actuator according to the preceding claims, **characterised in that** the mobile assembly is composed of an axis (11) going through the statoric assembly and supporting two ferromagnetic support armatures positioned on either side of the statoric part.

8. An electromagnetic actuator according to anyone of the preceding claims, **characterised in that** the mobile assembly is moved linearly.

9. An electromagnetic actuator according to any one of the preceding claims, **characterised in that** it is single phased.

10. An electromagnetic actuator according to claim 1, **characterised in that** the mobile part has a rotary movement.

11. An electromagnetic actuator according to claim 1, 2 or 3, **characterised in that** it has at least two energizing coils (5a, 5b) connected in series.

12. An electromagnetic actuator according to claim 1, 2 or 3, **characterised in that** it has at least two energizing coils (5a, 5b) connected in parallel.

13. An electromagnetic actuator according to claim 1, **characterised in that** it has two sets of energizing coils connected independently.

14. An electromagnetic actuator according to any one of the preceding claims, **characterised in that** the mobile assembly is associated with a resilient system (7) exerting a force tending to hold the mobile assembly close to the mid-travel thereof.

15. An electromagnetic actuator according to anyone of the preceding claims, **characterised in that** the resilient system is composed of two compression springs (7a, 7b) exerting each a substantially equivalent force on each of the two mobile armatures composing mechanical stops for the springs.

16. An electromagnetic actuator according to any one to the preceding claims, **characterised in that** springs (7a, 7b) are positioned on the same side of the statoric part and separated by an additional mechanical part mounted on the axis of the mobile part.

17. An electromagnetic actuator according to claim 1, **characterised in that** the structure includes two flat magnets (3a, 3b) positioned substantially symmetrically with respect to a median plane containing the axis (11) of movement of the mobile part.

18. An electromagnetic actuator according to claim 1,
**characterised in that** the structure includes a revolution pin bushing magnet collinear with the main axis of the actuator and magnetized substantially radially.

19. An electromagnetic actuator according to any one of the preceding claims, **characterised in that** the statoric part is laminated.

20. An electromagnetic actuator according to claim 1, **characterised in that** either one of the armatures (2a, 2b) comes in direct contact with the statoric part in the travel end positions.

21. An electromagnetic actuator according to claim 1, **characterised in that** the statoric and/or mobile parts have a non magnetic part providing a residual air gap in the travel ends.

22. An electromagnetic actuator according to claim 1, **characterised in that** the travel end positions remain a residual air gap between the armature and the statoric part, with the contact being between an element of the mobile part and an element of the frame (9a, 9b) which the statoric part is integral with.

23. An electromagnetic actuator according to claim 1, **characterised in that** the current modulation in at least one of the phases allows a minimizing of the impact speed at the travel end.

24. An electromagnetic actuator according to claim 1, **characterised in that** it is associated with at least one sensor detecting the position of the mobile part.

25. An electromagnetic actuator according to any one of the preceding claims, **characterised in that** it includes at least one position sensor integrated in the statoric structure.

26. An electromagnetic actuator according to any one of the preceding claims, **characterised in that** it includes at least one position sensor integrated in the mobile structure.

27. An electromagnetic actuator according to any one of the preceding claims, **characterised in that** it is associated with at least means making it possible to know the current in at least one of the phases thereof.

28. An electromagnetic actuator according to any one of the preceding claims, **characterised in that** the current and/or position information enables an optimized control and more particularly the minimizing of the impact speed at the travel end.

## Patentansprüche

1. Elektromagnetischer Betätiger, der aus einer mobilen Struktur, einer festen ferromagnetischen Statorstruktur (1, 3) mit wenigstens einer elektrischen Erregerspule (5a, 5b) und wenigstens einem Dauermagneten (3) gebildet wird, der zwei stabile Ausgleichspositionen ohne Strom an seinen Hubenden besitzt, **dadurch gekennzeichnet, dass** die mobile Struktur zwei unterschiedliche ferromagnetische Armaturen (2a, 2b) aufweist, die auf jeder Seite der Statorstruktur verteilt sind und jeweils mit der genannten Statorstruktur (1, 3) wenigstens einen Magnetkreislauf bilden und dass der Dauermagnet (3) geeignet ist, magnetisch mit dem einen und dem anderen der mobilen ferromagnetischen Teile (2a, 2b) in einer stabilen Ausgleichsposition ohne Strom am Hubende zusammenzuwirken.

2. Elektromagnetischer Betätiger gemäß Anspruch 1, **dadurch gekennzeichnet, dass** der feste Teil durch einen ferromagnetischen Kern (1) gebildet wird, der von einem dünnen, transversal magnetisierten Magneten (3) umgeben wird, wobei der genannte Kern darüber hinaus von wenigstens einer mit dem Dauermagneten koaxialen elektrischen Spule (5) umgeben wird, wobei der genannte feste Teil darüber hinaus ein externes Joch (3) umfasst, das den genannten Dauermagneten und die genannte feste Spule umgibt, um Polschutzkanten zu bilden, die geeignet sind, magnetisch mit der einen oder der anderen ferromagnetischen Armierung des mobilen Teils zusammenzuwirken.

3. Elektromagnetischer Betätiger gemäß Anspruch 2, **dadurch gekennzeichnet, dass** der Statorteil zwei elektrische Spulen (5a, 5b) umfasst, die auf jeder Seite des Dauermagneten angeordnet sind.

4. Elektromagnetischer Betätiger gemäß einem der vorherigen Ansprüche, **dadurch gekennzeichnet, dass** die Statorstruktur einen rechteckigen Querschnitt aufweist.

5. Elektromagnetischer Betätiger gemäß Anspruch 1 bis 3, **dadurch gekennzeichnet, dass** die Statorstruktur einen kreisförmigen Querschnitt aufweist.

6. Elektromagnetischer Betätiger gemäß einem der vorherigen Ansprüche, **dadurch gekennzeichnet, dass** die mobile Struktur durch eine Achse (11) gebildet wird, die die Statorstruktur durchquert und wenigstens eine ferromagnetische Armierung (2a, 2b) trägt, die einen Querschnitt aufweist, der dem Querschnitt des Jochs des Statorteils entspricht.

7. Elektromagnetischer Betätiger gemäß dem vorherigen Anspruch, **dadurch gekennzeichnet, dass** die mobile Struktur durch eine Achse (11) gebildet wird, die die Statorstruktur durchquert und zwei ferromagnetische Armierungen durchquert, die auf jeder Seite des Statorteils angeordnet sind.

8. Elektromagnetischer Betätiger gemäß einem der vorherigen Ansprüche, **dadurch gekennzeichnet, dass** die mobile Struktur sich linear verschiebt.

9. Elektromagnetischer Betätiger gemäß einem der vorherigen Ansprüche, **dadurch gekennzeichnet, dass** er einphasig ist.

10. Elektromagnetischer Betätiger gemäß Anspruch 1, **dadurch gekennzeichnet, dass** der mobile Teil eine rotierende Bewegung hat.

11. Elektromagnetischer Betätiger gemäß Anspruch 1, 2 oder 3, **dadurch gekennzeichnet, dass** er wenigstens zwei Erregerspulen (5a, 5b) aufweist, die in Serie geschaltet sind.

12. Elektromagnetischer Betätiger gemäß Anspruch 1, 2 oder 3, **dadurch gekennzeichnet, dass** er wenigstens zwei Erregerspulen (5a, 5b) aufweist, die parallel geschaltet sind.

13. Elektromagnetischer Betätiger gemäß Anspruch 1, **dadurch gekennzeichnet, dass** er zwei Sätze von Erregerspulen aufweist, die unabhängig voneinander geschaltet sind.

14. Elektromagnetischer Betätiger gemäß einem der vorherigen Ansprüche, **dadurch gekennzeichnet, dass** die mobile Struktur einem elastischen System (7) zugeordnet ist, das eine Kraft ausübt, welche dazu tendiert, die mobile Struktur in der Nähe der Mitte ihres Hubs zu halten.

15. Elektromagnetischer Betätiger gemäß einem der vorherigen Ansprüche, **dadurch gekennzeichnet, dass** das elastische System aus zwei Kompressionsfedern (7a, 7b) gebildet wird, die jeweils eine deutlich äquivalente Kraft auf jede der zwei mobilen Armierungen ausüben, welche mechanische Endanschläge für die Federn bilden.

16. Elektromagnetischer Betätiger gemäß einem der vorherigen Ansprüche, **dadurch gekennzeichnet, dass** die Federn (7a, 7b) auf einer und derselben Seite des Statorteils platziert sind und durch ein zusätzliches mechanisches Teil getrennt werden, das auf der Achse des mobilen Teils angebracht ist.

17. Elektromagnetischer Betätiger gemäß Anspruch 1, **dadurch gekennzeichnet, dass** die Struktur zwei flache Magnete (3a, 3b) umfasst, die deutlich symmetrisch im Verhältnis zu einer mittleren Ebene angeordnet ist, die die Verschiebungsachse des mobilen Teils enthält.

18. Elektromagnetischer Betätiger gemäß Anspruch 1, **dadurch gekennzeichnet, dass** die Struktur einen Ringmagneten mit Revolutionsachse umfasst, der kolinear zur Hauptachse des Betätigers und deutlich radial magnetisiert ist.

19. Elektromagnetischer Betätiger gemäß einem der vorherigen Ansprüche, **dadurch gekennzeichnet, dass** der Statorteil geschichtet ist.

20. Elektromagnetischer Betätiger gemäß Anspruch 1, **dadurch gekennzeichnet, dass** die eine oder die andere Armierung (2a, 2b) in den Endpositionen des Hubs direkt mit dem Statorteil in Kontakt kommt.

21. Elektromagnetischer Betätiger gemäß Anspruch 1, **dadurch gekennzeichnet, dass** die Stator- und / oder mobilen Teile einen amagnetischen Teil aufweisen, der einen Restspalt in den Enden des Hubs garantiert.

22. Elektromagnetischer Betätiger gemäß Anspruch 1, **dadurch gekennzeichnet, dass** in den Endpositionen des Hubs ein Restspalt zwischen der Armierung und dem Statorteil verbleibt, wobei der Kontakt zwischen einem Element des mobilen Teils und einem Element des Gestells (9a, 9b) erfolgt, mit dem der Statorteil fest verbunden ist.

23. Elektromagnetischer Betätiger gemäß Anspruch 1, **dadurch gekennzeichnet, dass** die Modulation des Stroms in wenigstens einer der Phasen eine Minimierung der Aufprallgeschwindigkeit am Ende des Hubs erlaubt.

24. Elektromagnetischer Betätiger gemäß Anspruch 1, **dadurch gekennzeichnet, dass** er wenigstens einem Sensor zugeordnet ist, der die Position des mobilen Teils feststellt.

25. Elektromagnetischer Betätiger gemäß einem der vorherigen Ansprüche, **dadurch gekennzeichnet, dass** er wenigstens einen in die Statorstruktur integrierten Positionssensor umfasst.

26. Elektromagnetischer Betätiger gemäß einem der vorherigen Ansprüche, **dadurch gekennzeichnet, dass** er wenigstens einen in die mobile Struktur integrierten Positionssensor umfasst.

27. Elektromagnetischer Betätiger gemäß einem der vorherigen Ansprüche, **dadurch gekennzeichnet, dass** er wenigstens einem Mittel zugeordnet ist, das die Kenntnis des Stroms in wenigstens einer seiner Phasen ermöglicht.

28. Elektromagnetischer Betätiger gemäß einem der vorherigen Ansprüche, **dadurch gekennzeichnet, dass** die Informationen über den Strom und / oder die Position eine optimierte Steuerung und insbesondere eine Minimierung der Aufprallgeschwindigkeit am Ende des Hubs ermöglichen.
